# EUROPÄISCHE PATENTSCHRIFT

(11) **EP 4 610 494 B1**
(45) Veröffentlichungstag und Bekanntmachung des Hinweises auf die Patenterteilung: **18.02.2026**
(21) Anmeldenummer: 24160196.2
(22) Anmeldetag: 28.02.2024
(51) Int. Cl.: F04B 45/053

(54) **KOMPRESSORANORDNUNG ZUM VERDICHTEN EINES GASES**
COMPRESSOR ASSEMBLY FOR COMPRESSING A GAS
ENSEMBLE COMPRESSEUR POUR COMPRIMER UN GAZ

(43) Veröffentlichungstag der Anmeldung: 03.09.2025
(73) Patentinhaber: Maximator Gmbh, 99734 Nordhausen (DE)
(72) Erfinder: Kampmann, Bernd, 42555 Velbert (Langenberg) (DE); Bierwisch, Michael, 99734 Nordhausen (DE)
(74) Vertreter: Ksoll, Peter

(56) Entgegenhaltungen:
- BE-A- 900 218
- CN-A- 113 983 360
- GB-A- 2 487 790

## Beschreibung

Die vorliegende Erfindung betrifft eine Kompressoranordnung zum Verdichten eines Gases gemäß den Merkmalen des Patentanspruchs 1.

Kompressoranordnungen zum Verdichten eines Gases, beispielsweise von Wasserstoff nach einer Elektrolyse, sind im Stand der Technik bekannt. Insbesondere beim Verdichten explosionsfähiger Gasgemische bestehen hohe Anforderungen an den Explosionsschutz. Um die Gefahr einer Explosion auf das geforderte Maß zu reduzieren, werden die Verdichter in der Regel außerhalb von geschlossenen Räumen betrieben, so dass sich etwaiges entweichendes Gas direkt mit der äußeren Umgebungsluft vermischen kann. Um Zündquellen zu vermeiden, müssen die Motoren der Verdichter gekapselt werden und weisen oftmals einen thermischen Wicklungsschutz auf, um keine unzulässigen hohen Temperaturen zu erreichen. Entsprechende Maßnahmen sind oftmals kostspielig und verhindern einen Einsatz der Kompressoranordnung in geschlossenen Räumen.

Das Dokument BE 900218 offenbart einen Verdichter für Kühlmittel, welcher mittels einer Flüssigkeit angetrieben wird.

Ausgehend vom Stand der Technik ist daher die Aufgabe der vorliegenden Erfindung, eine verbesserte Kompressoranordnung zum Verdichten eines Gases aufzuzeigen, welche unter Einhaltung der Explosionsschutzanforderungen in geschlossenen Räumen betrieben werden kann und zugleich kostengünstig herstellbar ist.

Diese Aufgabe wird durch eine Kompressoranordnung zum Verdichten eines Gases gemäß den Merkmalen des Patentanspruchs 1 gelöst.

Vorteilhafte Ausführungsvarianten der Erfindung sind Gegenstand der abhängigen Ansprüche.

Die erfindungsgemäße Kompressoranordnung zum Verdichten eines Gases weist ein Gehäuse, einen hydraulisch angetriebenen Verdichter und eine Flüssigkeitspumpe auf. Der hydraulisch angetriebene Verdichter und die Flüssigkeitspumpe sind innerhalb des Gehäuses angeordnet. Das Gehäuse weist eine mit dem hydraulisch angetriebenen Verdichter verbundene Gaszuführung und eine mit dem hydraulisch angetriebenen Verdichter verbundene Gasabführung auf. Über die Gaszuführung wird das zu verdichtende Gas in den hydraulisch angetriebenen Verdichter eingeleitet, in diesem verdichtet und durch die Gasabführung aus dem Gehäuse zur weiteren Verwendung oder Speicherung abgeführt.

Erfindungswesentlich ist nunmehr, dass das Gehäuse zumindest teilweise mit einer Flüssigkeit gefüllt ist, sodass der hydraulisch angetriebene Verdichter mittels einer von der Flüssigkeitspumpe erzeugten Strömung der Flüssigkeit antreibbar ist. Die in dem Gehäuse befindliche Flüssigkeit wird von der Flüssigkeitspumpe angesaugt und anschließend mit einem definierten Druck und einer definierten Strömungsgeschwindigkeit in den hydraulisch angetriebenen Verdichter geleitet, der durch die strömende Flüssigkeit angetrieben wird. Danach wird die Flüssigkeit wieder in das Gehäuse zurückgeleitet. Mithin ist ein geschlossener Kreislauf ausgebildet.

Die erfindungsgemäße Kompressoranordnung hat mehrere Vorteile. Aufgrund der Anordnung des Verdichters und der Pumpe innerhalb eines mit einer Flüssigkeit gefüllten Gehäuses, sind keine zusätzlichen Explosionsschutzaufwendungen erforderlich um den Explosionsschutzanforderungen zu entsprechen. Insbesondere erfüllt die Kompressoranordnung die ATEX-Richtlinien der Europäischen Union. Die Kompressoranordnung weist eine in sich geschlossene modulare Bauform auf. Dies spart Kosten und ermöglicht einen Betrieb der Kompressoranordnung in geschlossenen Räumen.

Weiterhin werden der hydraulisch angetriebene Verdichter und die Flüssigkeitspumpe durch die im Gehäuse befindliche Flüssigkeit gekühlt. Die Kompressoranordnung ist auch aufgrund dieser Eigenschaft kostengünstiger im Vergleich zu im Stand der Technik bekannten Lösungen.

Die Kompressoranordnung findet somit insbesondere Anwendungsmöglichkeiten bei der dezentralen Energieversorgung und der Heimnutzung.

Bevorzugt ist zwischen der Flüssigkeit und einer oberen Gehäusewand des Gehäuses ein Gasraum ausgebildet. Etwaige, vom hydraulisch angetriebenen Verdichter austretende Gasleckagen können in dem Gasraum aufgefangen und bei Bedarf abgeführt werden.

Besonders bevorzugt weist das Gehäuse einen Kaminanschluss auf. Dieser ist insbesondere an der oberen Gehäusewand angeordnet. Über den Kaminanschluss kann das im Gasraum befindliche Gas abgeführt werden. Insbesondere bei der Verdichtung von flammbaren Gasen, wie beispielsweise Wasserstoff, können durch den Kaminanschluss Leckagegase kontrolliert und sicher von der Kompressoranordnung abgeführt werden. Im Vergleich zu im Stand der Technik bekannten Kompressoranordnungen wird nur ein Anschluss für alle Entlastungsleitungen benötigt.

Zwischen der Oberfläche der Flüssigkeit und der oberen Gehäusewand ist bevorzugt ein Abstand von 1 bis 15 cm, besonders bevorzugt von 5 bis 10 cm ausgebildet. Dies hat sich im Rahmen der Erfindung als vorteilhaft für die zuvor beschriebenen Funktionen des Gasraums herausgestellt.

In einer vorteilhaften Ausführungsvariante weist das Gehäuse ein Innenraumvolumen von 0,05 bis 0,5 m³, bevorzugt ein Innenraumvolumen von 0,1 bis 0,4 m³ und besonders bevorzugt ein Innenraumvolumen von 0,15 bis 0,3 m³ auf. Die kompakte Bauform ermöglicht es, Gase und insbesondere Wasserstoff in kleinen Mengen zu verdichten. Dies ist beispielsweise zur Nachverdichtung von in kleinen Mengen bei einer Elektrolyse erzeugtem Wasserstoff vorteilhaft.

Vorzugsweise ist die Kompressoranordnung bzw. das Gehäuse in standardmäßige 19-Zoll-Schranksysteme integrier- bzw. anordenbar. Die Kompressoranordnung benötigt somit wenig Stellfläche und es wird eine platzsparende Eingliederung in bestehende Systeme oder Anlagen ermöglicht.

Insbesondere sind die Flüssigkeitspumpe und der hydraulisch angetriebene Verdichter vollständig innerhalb der Flüssigkeit angeordnet. Dies sorgt dafür, dass die beim Betrieb der Flüssigkeitspumpe und des hydraulisch angetriebenen Verdichters entstehende Wärme optimal an die Flüssigkeit abgegeben werden kann. Zudem ist sichergestellt, dass die Flüssigkeitspumpe ausschließlich die im Gehäuse befindliche Flüssigkeit ansaugt.

Der hydraulisch angetriebene Verdichter ist bevorzugt ein Kolbenverdichter. Kolbenverdichter sind einfache und robuste Kompressoren, die wartungsarm und kostengünstig herstellbar sind.

Die Flüssigkeitspumpe ist insbesondere elektrisch hermetisch dicht, sodass die Flüssigkeit nicht in direkten Kontakt mit der Elektronik der Flüssigkeitspumpe kommen kann. Besonders bevorzugt handelt es sich um eine Tiefbrunnenpumpe. Tiefbrunnenpumpen sind kostengünstig, klein, wartungsarm und elektrisch hermetisch dicht, insbesondere auch im Bereich ihres elektrischen Anschlusses. Somit eigenen sich Tiefbrunnenpumpen besonders gut für den Einsatz in der hier beanspruchten Kompressoranordnung.

Die Flüssigkeitspumpe weist bevorzugt einen elektrischen Antrieb auf, der an einer handelsüblichen 230V Steckdose angeschlossen werden kann. Es ist somit kein kostenintensiver und ATEX konformer Antrieb erforderlich.

Bei der Flüssigkeit handelt es sich insbesondere um Wasser. Das Wasser kann zusätzlich mit einem Additiv versetzt sein, beispielsweise mit einem Frost- und Rostschutzmittel. Wasser weist eine hohe Wärmekapazität auf und kann somit die vom hydraulisch angetriebenen Verdichter und von der Flüssigkeitspumpe erzeugte Wärme gut aufnehmen. Zudem ist es kostengünstig, nicht entflammbar und nicht umweltschädlich. Alternativ kann auch Öl als Flüssigkeit verwendet werden.

Bei dem zu verdichtenden Gas handelt es sich vorzugsweise um Wasserstoff, dessen Verdichtung in Rahmen der Energiewende eine zunehmende Bedeutung erlangt hat.

An der Gaszuführung ist bevorzugt ein Druckmessgerät angeschlossen, mit dem der Vordruck des zu verdichtenden Gases kontrolliert werden kann.

Die Gaszuführung kann ein Sperrventil aufweisen, welches vorzugsweise zwischen dem Druckmessgerät und dem hydraulisch angetriebenen Verdichter angeordnet ist. Über das Sperrventil kann die Gaszuführung bei Bedarf geschlossen werden.

Die Gasabführung kann ebenfalls ein Druckmessgerät und ein Sperrventil aufweisen. Das Ventil ist bevorzugt zwischen dem Druckmessgerät und dem hydraulisch angetriebenen Verdichter angeordnet.

Die Gasabführung kann in einer besonders vorteilhaften Ausführungsvariante zudem ein Druckentlastungsventil aufweisen. Das Druckentlastungsventil kann manuell betätigt werden und dient insbesondere zu Wartungszwecken.

Die Flüssigkeitspumpe erzeugt bevorzugt einen Flüssigkeitsdruck von 5 bis 15 bar, besonders bevorzugt von 10 bar. Dieser Druck hat sich im Rahmen der Erfindung als besonders vorteilhaft für den Antrieb des hydraulisch angetriebenen Verdichters herausgestellt.

Vorzugsweise erzeugt die Flüssigkeitspumpe einen Volumenstrom von 10 bis 30 L/min, insbesondere von 20 L/min. Dieser Volumenstrom hat sich ebenfalls als optimal in Verbindung mit dem Betrieb des hydraulisch angetriebenen Verdichters herausgestellt.

Der hydraulisch angetriebene Verdichter erzeugt bevorzugt einen Gasdruck von 250 bis 1500 bar, insbesondere von 250 bis 350 bar, besonders bevorzugt von 300 bar. Dabei handelt es sich um einen bevorzugten Druck für die weitere Verwendung bzw. Speicherung der Gase, insbesondere von Wasserstoff.

Der hydraulisch angetriebene Verdichter erzeugt weiterhin bevorzugt einen Normvolumenstrom von 10 bis 40 NL/min.

Das Gehäuse kann an mindestens einer Seite Kühllamellen aufweisen. Über die Kühllamellen kann die im Gehäuse befindliche Flüssigkeit passiv gekühlt werden. So wird ein Überhitzen der Kompressoranordnung verhindert. Alternativ oder ergänzend kann das Gehäuse eine Ein- und Auslassöffnung aufweisen, die mit einem zusätzlichen Wärmetauscher verbunden sind. So kann die Flüssigkeit dem Wärmetauscher zugeführt, dort gekühlt und anschließend wieder in das Gehäuse eingebracht werden.

Die Kompressoranordnung wird nachfolgend anhand einer rein schematischen Figur näher erläutert. Diese dient dem einfacheren Verständnis der Erfindung.

Die Figur 1 zeigt schematisch eine Kompressoranordnung 1 zum Verdichten eines Gases. Die Kompressoranordnung 1 weist ein Gehäuse 2, einen hydraulisch angetriebenen Verdichter 3 und eine Flüssigkeitspumpe 4 auf. Der hydraulisch angetriebene Verdichter 3 und die Flüssigkeitspumpe 4 sind innerhalb des Gehäuses 2 angeordnet. Das Gehäuse 2 weist eine mit dem hydraulisch angetriebenen Verdichter 3 verbundene Gaszuführung 5 und eine mit dem hydraulisch angetriebenen Verdichter 3 verbundenen Gasabführung 6 auf. Über die Gaszuführung 5 wird der hydraulisch angetriebene Verdichter 3 mit einem zu verdichtendem Gas, in diesem Ausführungsbespiel mit Wasserstoff, versorgt. Nach der Verdichtung des Gases im hydraulisch angetriebenen Verdichter 3 wird das komprimierte Gas über die Gasabführung 6 aus dem Gehäuse 2 zur weiteren Verwendung bzw. Speicherung abgeführt. Das Gehäuse 2 weist eine Gaszuführungsöffnung 22 und eine Gasabführungsöffnung 23 auf. Die Gaszuführung 5 und die die Gasabführung 6 sind jeweils in gestrichelten Linien dargestellt. Die Pfeile zeigen die Flussrichtung des Gases.

Erfindungsgemäß ist das Gehäuse 2 teilweise mit einer Flüssigkeit 7 gefüllt. Der hydraulisch angetriebene Verdichter 3 ist mittels einer von der Flüssigkeitspumpe 4 erzeugten Strömung der Flüssigkeit 7 antreibbar. Dazu wird die Flüssigkeit 7 von der Flüssigkeitspumpe 4 direkt aus dem Gehäuse 2 angesaugt und über einen die Flüssigkeitspumpe 4 mit dem hydraulisch angetriebenen Verdichter 3 verbindenden Hydraulikleitung 8 an den hydraulisch angetriebenen Verdichter 3 weitergeleitet. Der hydraulisch angetriebene Verdichter 3, bei dem es sich in diesem Ausführungsbeispiel um einen Kolbenverdichter handelt, wird durch die strömende Flüssigkeit 7 angetrieben, so dass eine Verdichtung des Gases erfolgt. Anschließend wird die Flüssigkeit 7 wieder in das Gehäuse 2 eingeleitet. Die Strömung der Flüssigkeit 7 ist in durchgehenden Linien dargestellt. Die Pfeile zeigen die Flussrichtung der Flüssigkeit 7.

Die Kompressoranordnung 1 erfüllt die Anforderungen der ATEX-Richtlinien, da keine separate Zündquelle vorhanden ist. Weitergehende Explosionsschutzmaßnahmen sind daher nicht erforderlich. Zudem sorgt die Anordnung der Flüssigkeitspumpe 4 und des hydraulisch angetriebenen Verdichters 3 innerhalb der Flüssigkeit 7 dafür, dass diese direkt durch die Flüssigkeit 7 gekühlt werden. Die Temperierung der Flüssigkeit 7 selbst kann über eine passive Kühlung mit am Gehäuse 2 angeordnete Kühllamellen und/oder über eine aktive Kühlung mittels eines separaten Wärmetauschers erfolgen. Im letzteren Fall kann das Gehäuse 2 eine Ein- und Auslassöffnung aufweisen, so dass die Flüssigkeit 7 dem Wärmetauscher zugeführt und anschließend wieder in das Gehäuse 2 eingeleitet werden kann. Im Vergleich zu anderen im Stand der Technik bekannten Lösungen ist eine entsprechende Kühlungseinrichtung sehr kostengünstig.

Zwischen der Flüssigkeit 7 und einer oberen Gehäusewand 9 des Gehäuses 2 ist ein Gasraum 10 ausgebildet. In dem Gasraum 10 kann etwaiges aus dem hydraulisch angetriebenen Verdichter 3 austretendes Leckagegas gesammelt und mittels einem Kaminanschluss 11, welcher an der oberen Gehäusewand 9 angeordnet ist, abgeführt werden. Innerhalb der Kompressoranordnung 1 entstehende Leckagegase können somit jederzeit kontrolliert und gezielt abgeführt werden.

Zwischen der Oberfläche 12 der Flüssigkeit 7 und der oberen Gehäusewand 9 ist ein Abstand A zwischen 5 und 10 cm ausgebildet.

Das Gehäuse 2 weist ein Innenraumvolumen von 0,1 bis 0,3 m³ auf. Durch die kompakte Bauform ist die Kompressoranordnung 1 dazu eingerichtet und ausgebildet in einem Standard 19-Zoll-Schranksystem angeordnet zu werden. Die Kompressoranordnung 1 kann somit sehr platzsparend in bestehende Anlagen oder Systeme integriert werden.

Die Flüssigkeitspumpe 4 und der hydraulisch angetriebene Verdichter 3 sind vollständig innerhalb der Flüssigkeit 7 angeordnet. So ist sichergestellt, dass die Flüssigkeitspumpe 4 jederzeit ausreichend Flüssigkeit 7 ansaugen kann und dass die von der Flüssigkeitspumpe 4 und dem hydraulisch angetriebenen Verdichter 3 erzeugte Wärme vollständig und gleichmäßig an die Flüssigkeit 7 abgeführt wird.

Bei der Flüssigkeitspumpe 4 handelt es sich um eine Tiefbrunnenpumpe. Tiefbrunnenpumpen sind kostengünstig, klein, wartungsarm und elektrisch hermetisch dicht. Sie bieten somit optimale Voraussetzungen für den Betrieb in der erfindungsgemäßen Kompressoranordnung 1.

Die Flüssigkeitspumpe 4 weist einen elektrischen Antrieb auf, welcher mittels eines Kabels 13 mit einer handelsüblichen 230V Steckdose verbunden werden kann. Das Gehäuse 2 weist eine Kabeldurchführung 14 auf, durch welche das Kabel 13 der Pumpe 4 geführt werden kann.

Das Gehäuse 2 weist eine Ablauföffnung 15 auf, die zum Auslass der im Gehäuse befindlichen Flüssigkeit 7 genutzt werden kann.

An der Gaszuführung 5 ist ein Druckmessgerät 16 angeschlossen, mit dem der Vordruck des zu verdichtenden Gases kontrolliert werden kann.

Die Gasführung weist weiterhin ein Sperrventil 17 auf, welches zwischen dem Druckmessgerät 16 und dem hydraulischen Verdichter 3 an der Gaszuführung 5 angeordnet ist. Über das Sperrventil 17 kann die Gaszuführung 5 bei Bedarf geschlossen werden.

Die Gasabführung 6 weist ebenfalls ein Druckmessgerät 18 und ein Sperrventil 19 auf. Das Sperrventil 19 ist zwischen dem Druckmessgerät 18 und dem hydraulisch angetriebenen Verdichter 3 angeordnet.

Die Gasabführung 6 weist zudem ein Druckentlastungsventil 20 auf. Ist der Gasdruck in der Gasabführung 6 zu hoch, kann dieser durch das Druckentlastungsventil 20 reguliert werden. Ein Teil des Gasvolumenstroms kann durch eine separate Gehäuseöffnung 21 aus der Kompressoranordnung 1 geleitet werden. Dies stellt sicher, dass immer der geforderte Gasdruck an der Gasabführungsöffnung 23 der Gasabführung 6 anliegt.

Die Flüssigkeitspumpe 4 erzeugt ein Flüssigkeitsdruck von 10 bar. Dieser hat sich als besonders vorteilhaft für den Betrieb des hydraulischen Verdichters 3 herausgestellt.

Die Flüssigkeitspumpe 4 erzeugt weiterhin einen Volumenstrom von 20 L/min, welcher ebenfalls vorteilhaft für den Betrieb des hydraulischen Verdichters 3 ist.

Der hydraulisch angetriebene Verdichter 3 erzeugt einen Gasdruck von 300 bar, welcher insbesondere für Wasserstoff ein bevorzugter Druck für die weitere Verwendung bzw. Speicherung ist.

Der hydraulisch angetriebene Verdichter 3 erzeugt einen Normvolumenstrom von 10 bis 40 NL/min.

### Bezugszeichen:

1 - Kompressoranordnung
2 - Gehäuse
3 - hydraulisch angetriebener Verdichter
4 - Flüssigkeitspumpe
5 - Gaszuführung
6 - Gasabführung
7 - Flüssigkeit
8 - Hydraulikleitung
9 - obere Gehäusewand
10 - Gasraum
11 - Kaminanschluss
12 - Oberfläche von 7
13 - Kabel
14 - Kabeldurchführung
15 - Ablauföffnung
16 - Druckmessgerät
17 - Sperrventil
18 - Sperrventil
19 - Druckmessgerät
20 - Druckentlastungsventil
21 - Gehäuseöffnung
22 - Gaszuführungsöffnung
23 - Gasabführungsöffnung
A - Abstand

## Patentansprüche

1. Kompressoranordnung (1) zum Verdichten eines Gases, aufweisend ein Gehäuse (2), einen hydraulisch angetriebenen Verdichter (3) und eine Flüssigkeitspumpe (4), wobei der hydraulisch angetriebene Verdichter (3) und die Flüssigkeitspumpe (4) innerhalb des Gehäuses (2) angeordnet sind und das Gehäuse (2) eine mit dem hydraulisch angetriebenen Verdichter (3) verbundene Gaszuführung (5) und eine mit dem hydraulisch angetriebenen Verdichter (3) verbundene Gasabführung (6) aufweist, **dadurch gekennzeichnet, dass**
das Gehäuse (2) zumindest teilweise mit einer Flüssigkeit (7) gefüllt ist und der hydraulisch angetriebene Verdichter (3) mittels einer von der Flüssigkeitspumpe (4) erzeugten Strömung der Flüssigkeit (7) antreibbar ist.

2. Kompressoranordnung (1) nach Anspruch 1, **dadurch gekennzeichnet, dass** zwischen der Flüssigkeit (7) und einer oberen Gehäusewand (9) ein Gasraum (10) ausgebildet ist.

3. Kompressoranordnung (1) nach Anspruch 1 oder 2, **dadurch gekennzeichnet, dass** das Gehäuse (2) einen Kaminanschluss (11) aufweist, wobei der Kaminanschluss (11) insbesondere an der oberen Gehäusewand (9) angeordnet ist.

4. Kompressoranordnung (1) nach einem der vorstehenden Ansprüche, **dadurch gekennzeichnet, dass** das Gehäuse (2) ein Innenraumvolumen von 0,05 bis 0,5 m³, bevorzugt ein Volumen von 0,1 bis 0,4 m³ und besonders bevorzugt von 0,15 bis 0,3 m³ aufweist.

5. Kompressoranordnung (1) nach einem der vorstehenden Ansprüche, **dadurch gekennzeichnet, dass** die Flüssigkeitspumpe (4) und der hydraulisch angetriebene Verdichter (3) vollständig innerhalb der Flüssigkeit (7) angeordnet sind.

6. Kompressoranordnung (1) nach einem der vorstehenden Ansprüche, **dadurch gekennzeichnet, dass** der hydraulisch angetriebene Verdichter (3) ein Kolbenverdichter ist.

7. Kompressoranordnung (1) nach einem der vorstehenden Ansprüche, **dadurch gekennzeichnet, dass** die Flüssigkeitspumpe (4) eine Tiefbrunnenpumpe ist.

8. Kompressoranordnung (1) nach einem der vorstehenden Ansprüche, **dadurch gekennzeichnet, dass** die Flüssigkeit (7) Wasser ist, wobei das Wasser insbesondere mit einem Additiv versetzt ist.

9. Kompressoranordnung (1) nach einem der vorstehenden Ansprüche, **dadurch gekennzeichnet, dass** das zu verdichtende Gas Wasserstoff ist.

10. Kompressoranordnung (1) nach einem der vorstehenden Ansprüche, **dadurch gekennzeichnet, dass** die Flüssigkeitspumpe (4) einen Flüssigkeitsdruck von 5 bis 15 bar, insbesondere 10 bar erzeugt.

11. Kompressoranordnung (1) nach einem der vorstehenden Ansprüche, **dadurch gekennzeichnet, dass** die Flüssigkeitspumpe (4) einen Volumenstrom von 10 bis 30 L/min, insbesondere 20 L/min erzeugt.

12. Kompressoranordnung (1) nach einem der vorstehenden Ansprüche, **dadurch gekennzeichnet, dass** der hydraulisch angetriebene Verdichter (3) einen Gasdruck von 250 bis 1500 bar, bevorzugt von 250 bis 350 bar, besonders bevorzugt von 300 bar erzeugt.

13. Kompressoranordnung (1) nach einem der vorstehenden Ansprüche, **dadurch gekennzeichnet, dass** der hydraulisch angetriebene Verdichter (3) einen Normvolumenstrom von 10 bis 40 NL/min erzeugt.

14. Kompressoranordnung (1) nach einem der vorstehenden Ansprüche, **dadurch gekennzeichnet, dass** die Kompressorandordnung (1) dazu eingerichtet und ausgebildet ist in einem Standard 19-Zoll-Schranksystem angeordnet zu werden.

## Claims

1. A compressor assembly (1) for compressing a gas having a housing (2), a hydraulically driven compressor (3) and a liquid pump (4),
wherein the hydraulically driven compressor (3) and the liquid pump (4) are arranged inside the housing (2) and the housing (2) has a gas supply (5) connected to the hydraulically driven compressor (3) and a gas discharge (6) connected to the hydraulically driven compressor (3), **characterized in that**
the housing (2) is at least partially filled with a liquid (7) and the hydraulically driven compressor (3) can be driven by means of a flow of the liquid (7) generated by the liquid pump (4).

2. The compressor assembly (1) according to claim 1, **characterized in that** a gas space (10) is formed between the liquid (7) and an upper housing wall (9).

3. The compressor assembly (1) according to claim 1 or 2, **characterized in that** the housing (2) has a chimney connection (11), wherein the chimney connection (11) is arranged in particular on the upper housing wall (9).

4. The compressor assembly (1) according to any one of the preceding claims, **characterized in that** the housing (2) has an internal volume of 0.05 to 0.5 m³, preferably a volume of 0.1 to 0.4 m³ and most preferably of 0.15 to 0.3 m³.

5. The compressor assembly (1) according to any one of the preceding claims, **characterized in that** the liquid pump (4) and the hydraulically driven compressor (3) are arranged completely within the liquid (7).

6. The compressor assembly (1) according to any one of the preceding claims, **characterized in that** the hydraulically driven compressor (3) is a piston compressor.

7. The compressor assembly (1) according to any one of the preceding claims, **characterized in that** the liquid pump (4) is a deep well pump.

8. The compressor assembly (1) according to any one of the preceding claims, **characterized in that** the liquid (7) is water, wherein the water is in particular mixed with an additive.

9. The compressor assembly (1) according to any one of the preceding claims, **characterized in that** the gas to be compressed is hydrogen.

10. The compressor assembly (1) according to any one of the preceding claims, **characterized in that** the liquid pump (4) generates a liquid pressure of 5 to 15 bar, in particular 10 bar.

11. The compressor assembly (1) according to any one of the preceding claims, **characterized in that** the liquid pump (4) generates a volume flow of 10 to 30 L/min, in particular 20 L/min.

12. The compressor assembly (1) according to any one of the preceding claims, **characterized in that** the hydraulically driven compressor (3) generates a gas pressure of 250 to 1500 bar, preferably of 250 to 350 bar, most preferably of 300 bar.

13. The compressor assembly (1) according to any one of the preceding claims, **characterized in that** the hydraulically driven compressor (3) generates a standard volume flow of 10 to 40 NL/min.

14. The compressor assembly (1) according to any one of the preceding claims, **characterized in that** the compressor assembly (1) is arranged and configured to be installed in a standard 19-inch rack system.

## Revendications

1. Ensemble compresseur (1) pour comprimer un gaz, présentant un boîtier (2), un compresseur (3) à entraînement hydraulique et une pompe à liquide (4), dans lequel le compresseur (3) à entraînement hydraulique et la pompe à liquide (4) sont agencés à l'intérieur du boîtier (2) et le boîtier (2) présente une alimentation en gaz (5) reliée au compresseur (3) à entraînement hydraulique et une évacuation de gaz (6) reliée au compresseur (3) à entraînement hydraulique, **caractérisé en ce que**
le boîtier (2) est au moins partiellement rempli d'un liquide (7) et le compresseur (3) à entraînement hydraulique est apte à être entraîné au moyen d'un écoulement du liquide (7) généré par la pompe à liquide (4).

2. Ensemble compresseur (1) selon la revendication 1, **caractérisé en ce qu'**un espace gazeux (10) est formé entre le liquide (7) et une paroi supérieure (9) du boîtier.

3. Ensemble compresseur (1) selon la revendication 1 ou la revendication 2, **caractérisé en ce que** le boîtier (2) présente un raccord de cheminée (11), dans lequel le raccord de cheminée (11) est notamment aménagé sur la paroi supérieure (9) du boîtier.

4. Ensemble compresseur (1) selon l'une des revendications précédentes, **caractérisé en ce que** le boîtier (2) présente un volume intérieur de 0,05 à 0,5 m³, de préférence un volume de 0,1 à 0,4 m³, et de manière particulièrement préférée de 0,15 à 0,3 m³.

5. Ensemble compresseur (1) selon l'une des revendications précédentes, **caractérisé en ce que** la pompe à liquide (4) et le compresseur (3) à entraînement hydraulique sont entièrement placés dans le liquide (7).

6. Ensemble compresseur (1) selon l'une des revendications précédentes, **caractérisé en ce que** le compresseur (3) à entraînement hydraulique est un compresseur à piston.

7. Ensemble compresseur (1) selon l'une des revendications précédentes, **caractérisé en ce que** la pompe à liquide (4) est une pompe pour puits profond.

8. Ensemble compresseur (1) selon l'une des revendications précédentes, **caractérisé en ce que** le liquide (7) est de l'eau, dans lequel l'eau est notamment mélangée à un additif.

9. Ensemble compresseur (1) selon l'une des revendications précédentes, **caractérisé en ce que** le gaz à comprimer est de l'hydrogène.

10. Ensemble compresseur (1) selon l'une des revendications précédentes, **caractérisé en ce que** la pompe à liquide (4) génère une pression de liquide de 5 à 15 bars, en particulier de 10 bars.

11. Ensemble compresseur (1) selon l'une des revendications précédentes, **caractérisé en ce que** la pompe à liquide (4) génère un débit volumique de 10 à 30 l/min, en particulier de 20 l/min.

12. Ensemble compresseur (1) selon l'une des revendications précédentes, **caractérisé en ce que** le compresseur (3) à entraînement hydraulique génère une pression de gaz comprise entre 250 et 1500 bars, de préférence comprise entre 250 et 350 bars, et, de manière particulièrement préférée, de 300 bars.

13. Ensemble compresseur (1) selon l'une des revendications précédentes, **caractérisé en ce que** le compresseur (3) à entraînement hydraulique génère un débit volumique normalisé de 10 à 40 Nl/min.

14. Ensemble compresseur (1) selon l'une des revendications précédentes, **caractérisé en ce que** l'ensemble compresseur (1) est conçu et réalisé pour être placé dans un système d'armoire standard de 19 pouces.
